# EUROPÄISCHE PATENTSCHRIFT

(11) **EP 1 360 383 B1**
(45) Veröffentlichungstag und Bekanntmachung des Hinweises auf die Patenterteilung: **20.08.2008**
(21) Anmeldenummer: 02703571.6
(22) Anmeldetag: 24.01.2002
(51) Int. Cl.: E04B 2/70

(54) **BLOCKBOHLE UND VERFAHREN ZU DEREN HERSTELLUNG**
BLOCK PLANK AND METHOD FOR THE PRODUCTION THEREOF
MADRIER ET SON PROCEDE DE PRODUCTION

(30) Priorität: 17.02.2001 DE 10107536; 13.09.2001 DE 10145082
(43) Veröffentlichungstag der Anmeldung: 12.11.2003
(73) Patentinhaber: Duffner, Alexandra, 72181 Starzach (DE)
(72) Erfinder: Duffner, Alexandra, 72181 Starzach (DE)
(74) Vertreter: Ott, Elmar
(86) Internationale Anmeldenummer: PCT/EP2002/000679
(87) Internationale Veröffentlichungsnummer: WO 2002/070830

(56) Entgegenhaltungen:
- DE-A- 4 405 735
- DE-U- 8 200 011
- US-A- 2 130 231
- US-A- 3 863 409
- US-A- 4 443 990
- US-A- 4 649 683
- US-A- 6 023 895

## Beschreibung

Die Erfindung betrifft eine Blockbohle für den Bau von Holzwänden gemäß Oberbegriff des Anspruchs 1 sowie ein Verfahren zu deren Herstellung.

Dokument DE 4405735 A offenbürt eine Blockbohle, die eine Merkmale des Oberbegriffes des Anspruchs 1 aufweist.

Für den Bau von Holzhäusern und anderen Gebäuden werden Blockbohlen verwendet, die einen im Wesentlichen rechteckförmigen oder aber auch einen gerundeten Querschnitt mit Abflachungen haben können. Problematisch ist bei den aus Blockbohlen aufgebauten Wänden, dass sich die Wände durch Schwund setzen und dass auch Verwindungen im Holz auftreten können. Die mit herkömmlichen Blockbohlen aufgebauten Holzwände können dadurch undicht werden.

Der Erfindung liegt die Aufgabe zugrunde, eine Blockbohle für den Bau von Holzwänden zu schaffen, die auch noch nach längerer Zeit eine hohe Maßgenauigkeit beibehält.

Die Lösung dieser Aufgabe erhält man durch die im Anspruch 1 angegebenen Merkmale. Die Erfindungsgemäße Blockbohle hat wenigstens an ihrer unteren Auflagefläche einen sich zum Herz des Stammholzes verjüngenden, keilförmigen Längsschlitz. In diesen Längsschlitz lässt sich ein elastisches Dämmmaterial einsetzen, mit dem die übereinander zu einer Wand gestapelten Blockbohlen dichtend aufeinander liegen.

Die Keilform des Längsschlitzes entsteht einerseits während des Trocknungsvorganges, da sich dabei das zuvor längsgeschlitzte Stammholz so zusammenzieht, dass ein zunächst gerade angebrachter Längsschlitz sich V-förmig aufweitet. Werden vor dem Trocknungsvorgang im Bereich der späteren Oberseite der Blockbohle weitere Längseinschnitte vorgesehen, so ist es besonders vorteilhaft diese so zu positionieren, dass sich diese im Bereich von Nut- und Federverbindungen befmden, die zwischen den Lagerflächen der Blockbohlen ausgebildet sind. Daher sieht eine Weiterbildung der Erfindung vor, dass sich Längseinschnitte in den an der Oberseite der Blockbohlen ausgebildeten Stegen befinden, wobei eben diese Stege Teil der genannten Nut- und Federverbindungen sind. Dadurch, dass sich die zusätzlichen Längseinschnitte in den oberen Stegen befinden, werden die Eigenschaften der fertigen Holzwand praktisch nicht beeinträchtigt.

Der zum Herz des Stammholz geführte Längsschnitt und die weiteren oberen Längseinschnitte haben den großen Vorteil, dass beim nachträglichen Trocknungsvorgang unkontrollierte Rissbildungen vermieden werden. Die nach dem Trocknungsvorgang zugesägten Holzstämme ergeben Blockbohlen mit rissfreien Seitenflächen, wodurch sich entsprechend hochwertige Blockbohlenwände aufbauen lassen.

Der Erfindung liegt weiterhin die Aufgabe zugrunde, ein Verfahren zur Herstellung einer möglichst hochwertigen Blockbohle der Erfindung für den Bau von Holzwänden zu schaffen.

Diese Aufgabe wird mit den Merkmalen des Verfahrensanspruchs 11 gelöst. Die verwendeten Holzstämme können mit oder ohne Rinde vorzugsweise in einem Vakuum-Trocknungsvorgang auf eine Holzfeuchte von beispielsweise 11 % getrocknet werden, wobei die zuvor angebrachten Längsschnitte eine unkontrollierte sonstige Rissbildung an den Holzstämmen vermeiden. Nach dem Trocknungsvorgang können die Holzstämme auf das Fertigmaß der Blockbohlen zugeschnitten werden, wobei auch der zum Herz des Stammholzes geführte Längsschnitt auf ein vorgegebenes Maß ausgefräst werden kann. Man erhält somit Blockbohlen, die eine hohe Maßgenauigkeit aufweisen und mit denen Dichtigkeitsprobleme sicher vermieden werden können. Eine optimale Abdichtung der fertigen Blockbohlenwand erhält man durch die in den V-förmigen Längsschnitt eingebrachten Dämmmaterialien, wobei ökologisch unbedenkliche Dämmmaterialien Verwendung finden können.

Die Erfindung wird nachfolgend anhand eines in der Zeichnung dargestellten Ausführungsbeispiels näher erläutert.

Es zeigen:
Figur 1 einen Holzstamm mit zum Herz geführten Längsschnitt vor dem Trocknen,
Figur 2 den Holzstamm von Figur 1 nach dem Trocknen,
Figur 3 mehrere zum Trocknen gestapelte Holzstämme,
Figur 4 fertig zugeschnittene Blockbohlen als Teil einer Blockbohlenwand,
Figur 5 eine Blockbohlenwand von oben im Bereich einer Stirnseite,
Figur 6 als Model zugesägte Holzstamm vor der Trocknung,
Figur 7 mit Passfedern abgedichtete Fugen von übereinander liegenden Blockbohlen,
Figur 8 eine perspektivische Ansicht und Figur 9 eine Draufsicht einer Ecküberplattung an einem Blockbohlenhaus.

In Figur 2 ist die stirnseitige Ansicht eines Holzstammes 1 gezeigt, der einen zum Herz 2 geführten Längsschlitz 3 hat. Wird dieser Holzstamm auf beispielsweise weniger als 15% Holzfeuchte getrocknet, so schwindet das Holz derart, dass sich der Querschnitt bzw. die stirnseitige Ansicht wie in Figur 2 dargestellt verändert. Der Längsschlitz 3 verjüngt sich keilförmig zum Herz 2, so dass man von einem nun V-förmigen Längsschlitz 3 sprechen kann.

Damit mehrere Holzstämme 1 in einer Vakuum-Trockenkammer platzsparend übereinander gestapelt werden können, werden die Holzstämme 1, wie in Figur 3 gezeigt, an ihrer unteren Auflagefläche, wo sich der Längsschlitz 3 befindet, abgeflacht. Die in Figur 3 dargestellten Holzstämme 1 sind zusätzlich im oberen Bereich mit Längseinschnitten 4, 5 versehen, um sicherzustellen, dass beim Trocknungsvorgang keine unkontrollierten Rissbildungen im Stammholz auftreten.

In Figur 3 sowie in Figur 4 sind die Jahresringe abweichend von Figur 1 und Figur 2 der Einfachheit halber nicht dargestellt.

Nach dem Trocknungsvorgang werden die Holzstämme 1 von Figur 3 auf das fertige Blockbohlenmaß zugeschnitten, beispielsweise auf Blockbohlen, wie sie in Figur 4 teilweise dargestellt sind. Die Blockbohlen 6, 7 haben einen im wesentlichen quadratischen Querschnitt und sind an ihrer unteren Auflagefläche 8 sowie an ihren Oberflächen 9 mit Längsnuten 10 und dazu korrespondierenden parallel verlaufenden Stegen 11 versehen. An den angrenzenden Seiten der beiden Blockbohlen 7, 8 bilden die Längsnuten 10 und die Stege 11 Nut- und Federverbindungen 12.

Wie auch in Figur 4 ersichtlich ist, ist der Längsschlitz 3 nach dem Trocknungsvorgang V-förmig aufgeweitet, wie dies in Figur 2 gezeigt ist. Die V-förmigen Längsschlitze 3 sind an den Blockbohlen 6, 7 auf ein einheitliches Maß aufgefräst, so dass in jeden der Längsschlitze 3 gleichermaßen Dämmmaterial 13 eingesetzt werden kann.

Die Längsschlitze 3 können auch auf eine andere, hier nicht dargestellte Querschnittsform ausgefräst werden. Deren Querschnitt kann beispielsweise rechteckig oder als Halboval ausgebildet werden.

An der unteren Blockbohle 6 ist ersichtlich, dass das Dämmmaterial 13 im unbelasteten Zustand geringfügig an der unteren Auflagefläche 8 übersteht, während es zwischen den Nut- und Federverbindungen 12 von der Oberseite der Blockbohle 6 elastisch zusammengedrückt wird und somit eine sichere Abdichtung zwischen beiden Blockbohlen 6, 7 gewährleistet.

Die in Figur 3 vorgesehenen Längseinschnitte 4, 5 sind bei den fertigen Blockbohlen 6, 7 im Bereich der Stege 11 positioniert. Grundsätzlich könnten an der Oberseite 9 und an der unteren Auflagefläche 8 weitere Längsschlitze oder Längseinschnitte angebracht werden, falls dies aufgrund der Holzbeschaffenheit oder aufgrund sonstiger Erfordernisse zweckmäßig ist.

In Figur 5 ist die stirnseitige Abdeckung 14 einer Blockbohlenwand 15 ersichtlich. Die Abdeckung 14 besteht aus zwei verleimten, hier schraffiert dargestellten, Massivbohlen 16, 17, die mittels Schraub- oder Nagelbefestigungen 18, 19 mit den Blockbohlen 6, 7 verbunden sind. Die Stirnseiten 20 der Blockbohlen 6, 7 sind keilförmig eingeschnitten. Im Freiraum zwischen der Abdeckung 14 und der Stirnseite 20 befindet sich eine Gewindestange 21, mit der die Blockbohlen verspannt sind. Die Wandstärke beträgt im Ausführungsbeispiel 36 cm.

Figur 6 zeigt die bevorzugte Form eines zur Trocknung vorgesehenen Holzstamms, da derartige Model optimal stapelbar sind.

Die in Figur 7 verwendeten Blockbohlen 6, 7 haben an der der unteren Auflagefläche 8 gegenüberliegenden Oberseite 9 parallel im Abstand verlaufende Längsnuten 21, die mit an der unteren Auflagefläche 8 ausgebildeten Längsnuten 10 korrespondieren. In jeweils zwei direkt übereinander liegenden Längsnuten sind stark vorgetrocknete Passfeder 22 aus Holz eingesetzt, so dass zwischen übereinander liegenden Blockbohlen 6, 7 an den Passfedern 22 mit steigender Feuchtigkeit Presspassungen entstehen. Die Passfedern 22 haben vor dem Einsetzen in die Längsnuten einen Trocknungsgrad von vorzugsweise weniger als 10% Feuchtigkeit.

Für die in den Figuren 8 und 9 dargestellte Ecküberplattung von Außenwänden eines Blockbohlenhauses, ist in die Blockbohlen im Bereich der Ecküberplattung jeweils eine die Blockbohle vertikal durchdringende Spannfeder 23 quer zur Längsrichtung der Blockbohle eingesetzt. Die Blockbohle haben von ihrer nach außen weisenden Stirnseite 25 eine zur Spannfeder 23 gerichtete Keilnut 24, in die ein nachtreibbarer Keil 26 an der Stirnseite der Bohle eingesetzt ist. Bei auftretendem Schwund kann der Keil nachgetrieben und die Ecküberplattung nachgespannt und winddicht gemacht werden. Der Keil 26 kann aus optischen Gründen von einer abnehmbaren Abdeckplatte abgedeckt sein. Die Figuren 8 und 9 stellen ein Ausführungsbeispieldar, wobei der von der Stirnseite der Blockbohle bis überden bereich der Ecküberplattung sich erstreckende Längsschlitz die Keilnut 24 ist.

Die Blockbohlen für die Ecküberplattung von Außenwänden eines Blockbohlenhauses können von ihrer nach außen weisenden Stirnseite bis über den Bereich der Ecküberplattung jeweils einen verikalen, aufspreizbaren Längsschlitz haben, der vorzugsweise als Keilnut 24 ausgebildet ist. Wichtig ist dabei die Möglichkeit des Auseinandertreibens der Blockbohlen, um dadurch auftretenden Schwund auszugleichen und die Blockbohlen auf das im Bereich der Ecküberplattung ausgesägte Maß aufzutreiben und gegenseitig abzudichten..

## Patentansprüche

1. Blockbohle für den Bau von aus mehreren horizontal übereinander liegenden Blockbohlen (6, 7) gebildeten Holzwänden von Häusern und anderen Gebäuden, wobei die Blockbohle (6, 7) für die Ecküberplattung von Außenwänden eines Blockbohlenhauses geeignet ist und an ihrer unteren Auflagefläche (8) einen zum Herz (2) der Blockbohle (6, 7) sich verjüngenden, keilförmige Längsschlitz (3) hat, **dadurch gekennzeichnet, dass** die Blockbohle von ihrer nach außen weisenden Stirnseite (25) bis über den Bereich der Ecküberplattung einen vertikalen, aufspreizbaren Längsschlitz hat.

2. Blockbohle nach Anspruch 1, **dadurch gekennzeichnet, dass** in die Blockbohlen im Bereich der Ecküberplattung jeweils eine die Blockbohle vertikal durchdringende Spannfeder (23) quer zur Längsrichtung der Blockbohle eingesetzt ist.

3. Blockbohle nach einem der Ansprüche 1 oder 2, **dadurch gekennzeichnet, dass** die Blockbohle von ihrer nach außen weisenden Stirnseite (25) als Längsschlitz eine zur Spannfeder (23) gerichtete Keilnut (24) hat, in die ein nachtreibbarer Keil (26) an der Stirnseite (25) der Bohle eingesetzt ist.

4. Blockbohle nach einem der vorhergehenden Ansprüche, **dadurch gekennzeichnet, dass** in den Längsschlitz (3) ein elastisch komprimierbares Dämmmaterial (13) eingesetzt ist, welches an der unteren Auflagefläche (8) der Blockbohle (6) geringfügig übersteht.

5. Blockbohle nach einem der vorhergehenden Ansprüche, **dadurch gekennzeichnet, dass** an der der unteren Auflagefläche (8) gegenüberliegenden Oberseite (9) der Blockbohle (6, 7) parallel im Abstand verlaufende Stege (11) ausgebildet sind, die mit an der unteren Auflagefläche (8) ausgebildeten Längsnuten (10) korrespondieren, so dass zwischen übereinander liegenden Blockbohlen (6, 7) eine Nut- und Federverbindung (12) entsteht.

6. Blockbohle nach einem der vorhergehenden Ansprüche, **dadurch gekennzeichet,** dass an der der Auflagefläche (8) gegenüberliegenden Oberseite (9) Längseinschnitte (4, 5) ausgebildet sind.

7. Blockbohle nach Anspruch 6, **dadurch gekennzeichnet, dass** sich Längseinschnitte (4, 5) in den an der Oberseite (9) ausgebildeten Stegen (11) befinden.

8. Blockbohle nach einem der vorhergehenden Ansprüche, **dadurch gekennzeichnet, dass** die freien Stirnseiten (20) von mehreren zu einer Blockbohlenwand (15) übereinander liegenden Blockbohlen vorzugsweise keilförmig eingeschnitten und mittels einer formangepassten Abdeckung (14) abgedeckt sind.

9. Blockbohle nach Anspruch 1, **dadurch gekennzeichnet dass** an der der unteren Auflagefläche (8) gegenüberliegenden Oberseite (9) der Blockbohle (6, 7) parallel im Abstand verlaufende Längsnuten (21) ausgebildet sind, die mit an der unteren Auflagefläche (8) ausgebildeten Längsnuten (10) korrespondieren, und dass in jeweils zwei direkt übereinander liegenden Längsnuten eine stark vorgetrocknete Passfeder (22) einliegt, so dass zwischen übereinander liegenden Blockbohlen (6, 7) an den Passfedern (22) Presspassungen entstehen.

10. Blockbohle nach Anspruch 9, **dadurch gekennzeichnet, dass** die Passfedern (22) vor dem Einsetzen in die Längsnuten einen Trocknungsgrad von weniger als 10% Feuchtigkeit, vorzugsweise 8% Feuchtigkeit haben.

11. Verfahren zur Herstellung einer Blockbohle (6, 7) mit geringer Holzfeuchte für den Bau von Holzwänden, nach einem der vorhergehenden Ansprüche, wobei die verwendeten Holzstämme (1) vor dem Trocknungsvorgang mit wenigstens einem bis zum Herz (2) des jeweiligen Holzstammes (1) geführten Längsschlitz (3) versehen werden, dass die Holzstämme (1) dann in einer Trockenkammer auf einen Feuchtigkeitsgehalt von weniger als 15 %, vorzugsweise auf 11 %, getrocknet werden, und dass die Holzstämme (1) dann auf das gewünschte Blockbohlenmaß zugesägt werden, wobei nach dem Trocknungsvorgang der Längsschlitz (3) auf ein vorgegebenes Fertigmaß ausgefräst wird.

12. Verfahren nach Anspruch 11, **dadurch gekennzeichnet, dass** die Holzstämme (1) vor dem Trocknungsvorgang an der Seite, wo der Längsschlitz (3) angebracht wird, auf ihrer gesamten Länge abgeflacht werden.

13. Verfahren nach Anspruch 12, **dadurch gekennzeichnet, dass** weitere symmetrisch angeordnete Längseinschnitte (4, 5) um mehr als 90 Grad, bezogen auf den zum Herz (2) geführten Längsschlitz, (3) versetzt angebracht werden.

## Claims

1. Block plank for the construction of timber walls in houses and other buildings, the said timber walls being formed from a plurality of block planks (6, 7) located horizontally one on top of the other, wherein the block plank (6, 7) is suitable for the corner halving of outside walls of a block plank cabin and has a wedge-shaped elongate slit (3) that tapers towards the heart (2) of the block plank (6, 7) on its bottom contact surface (8), **characterised in that**, from its end face (25) facing outwards, the block plank has a vertical, spreadable elongate slit as far as over the region of the corner halving.

2. Block plank according to claim 1, **characterised in that** a tightening tongue (23) that penetrates the block plank vertically is inserted in each case transversely relative to the longitudinal direction of the block plank into the block planks in the region of the corner halving.

3. Block plank according to one of claims 1 or 2, **characterised in that**, from its end face (25) that faces outwards, the block plank has a taper groove (24), which as the elongate slit is directed towards the tightening tongue (23) and into which a wedge (26) that can be driven further is inserted at the end face (25) of the plank.

4. Block plank according to one of the preceding claims, **characterised in that** a resiliently compressible insulating material (13) is inserted into the elongate slit (13), the said insulating material protruding slightly at the bottom contact surface (8) of the block plank (6).

5. Block plank according to one of the preceding claims, **characterised in that** webs (11) that extend parallel at a spacing are provided on the top side (9) of the block plank (6, 7) that is located opposite the bottom contact face (8), the said webs corresponding with elongate grooves (10) that are provided on the bottom contact face (8) such that a groove and tongue connection (12) is created between block planks (6, 7) that are located one on top of the other.

6. Block plank according to one of the preceding claims, **characterised in that** longitudinal incisions (4, 5) are formed on the top side (9) that is located opposite the contact surface (8).

7. Block plank according to claim 6, **characterised in that** longitudinal incisions (4, 5) are situated in the webs (11) that are formed on the top side (9).

8. Block planks according to one of the preceding claims, **characterised in that** the free end faces (20) of several block planks lying one on top of the other to form a block plank wall (15) are preferably notched in a wedge-shaped manner and are covered by means of a cover (14) adapted to a form.

9. Block plank according to claim 1, **characterised in that** longitudinal grooves (21) that extend parallel at a spacing are provided on the top side (9) of the block plank (6, 7) that is located opposite the bottom contact surface (8), the said longitudinal grooves corresponding with longitudinal grooves (10) that are formed on the bottom contact surface (8), and **in that** a highly pre-dried spline (22) is inserted in each of two longitudinal grooves lying directly one on top of the other such that between the block planks (6, 7) lying one on top of the other press fits are created between the said block planks (6, 7) lying one on top of the other at the splines (22).

10. Block plank according to claim 9, **characterised in that**, before being inserted into the longitudinal grooves, the degree of dryness of the splines (22) is less than 10% moisture, preferably 8% moisture.

11. Method for producing a block plank (6, 7) with a low timber moisture content for the construction of timber walls, in accordance with one of the preceding claims, wherein the timber logs (1) used are provided before the drying process with at least one elongate slot (3) that extends as far as the heart (2) of the respective timber log (1), in that the timber logs (1) are then dried in a drying chamber to a moisture content of less than 15%, preferably to 11%, and in that the timber logs (1) are then sawn to the desired block plank size, wherein a predetermined finished size is then cut after the elongate slit (3) has dried.

12. Method according to claim 11, **characterised in that**, before the drying process, the timber logs (1) are flattened over their entire length on the side where the elongate slit (3) is to be admitted.

13. Method according to claim 12, **characterised in that** additional, symmetrically disposed longitudinal incisions (4, 5) are admitted offset by more than 90 degrees, with reference to the elongate slit (3) that extends to the heart (2).

## Revendications

1. Madrier pour la construction de parois en bois de maisons et autres bâtiments, constituées de plusieurs madriers (6, 7) agencés en superposition horizontale, ledit madrier (6, 7) se prêtant à l'entaillage d'angle de parois extérieures d'une maison en madriers et étant pourvu, sur sa surface inférieure d'appui (8), d'une fente longitudinale cunéiforme (3) se rétrécissant vers le coeur (2) dudit madrier (6, 7), **caractérisé par le fait que** le madrier présente depuis sa face frontale (25) pointant vers l'extérieur, jusqu'au-delà de la région de l'entaillage d'angle, une fente longitudinale verticale pouvant être écartée.

2. Madrier selon la revendication 1, **caractérisé par le fait qu'**une clavette élastique (23), traversant respectivement le madrier dans le sens vertical, est intégrée dans ledit madrier dans la région de l'entaillage d'angle, transversalement par rapport à la direction longitudinale dudit madrier.

3. Madrier selon l'une des revendications 1 ou 2, **caractérisé par le fait que** ledit madrier comporte une rainure cunéiforme (24) qui part de sa face frontale (25) pointant vers l'extérieur, en tant que fente longitudinale, est dirigée vers la clavette élastique et dans laquelle un coin (26), enfonçable après coup, est inséré au niveau de ladite face frontale (25) du madrier.

4. Madrier selon l'une des revendications précédentes, **caractérisé par le fait qu'**un matériau isolant (13) comprimable élastiquement, inséré dans la fente longitudinale (3), fait légèrement saillie au-delà de la surface inférieure d'appui (8) dudit madrier (6).

5. Madrier selon l'une des revendications précédentes, **caractérisé par le fait que** des nervures (11), s'étendant parallèlement à distance et façonnées à la face supérieure (9) dudit madrier (6, 7) qui est tournée à l'opposé de la surface inférieure d'appui (8), concordent avec des rainures longitudinales (10) pratiquées dans ladite surface inférieure d'appui (8), ce qui instaure une solidarisation (12) par rainures et languettes entre des madriers (6, 7) superposés.

6. Madrier selon l'une des revendications précédentes, **caractérisé par le fait que** des entailles longitudinales (4, 5) sont pratiquées dans la face supérieure (9) tournée à l'opposé de la surface d'appui (8).

7. Madrier selon la revendication 6, **caractérisé par le fait que** des entailles longitudinales (4, 5) se trouvent dans les nervures (11) façonnées à la face supérieure (9).

8. Madrier selon l'une des revendications précédentes, **caractérisé par le fait que** les faces extrêmes libres (20) de plusieurs madriers, agencés en superposition pour former une paroi (15) en madriers, sont de préférence entaillées en coin et recouvertes au moyen d'une coiffe (14) de forme adaptée.

9. Madrier selon la revendication 1, **caractérisé par le fait que** des rainures longitudinales (21) s'étendant parallèlement à distance, pratiquées dans la face supérieure (9) dudit madrier (6, 7) qui est tournée à l'opposé de la surface inférieure d'appui (8), concordent avec des rainures longitudinales (10) pratiquées dans ladite surface inférieure d'appui (8) ; et **par le fait qu'**une clavette d'ajustement (22), ayant subi un séchage préalable intensif, est logée dans deux rainures longitudinales respectivement situées en superposition directe, ce qui instaure, au niveau des clavettes d'ajustement (22), des ajustements serrés entre des madriers (6, 7) superposés.

10. Madrier selon la revendication 9, **caractérisé par le fait que**, préalablement à l'insertion dans les rainures longitudinales, les clavettes d'ajustement (22) présentent un degré de dessiccation inférieur à 10 % d'humidité, préférentiellement de 8 % d'humidité.

11. Procédé de production d'un madrier (6, 7) en bois faiblement humide selon l'une des revendications précédentes, pour la construction de parois en bois, les rondins utilisés (1) étant munis, préalablement au processus de séchage, d'au moins une fente longitudinale (3) s'étendant jusqu'au coeur (2) du rondin (1) considéré ; lesdits rondins (1) étant ensuite séchés, dans une chambre de séchage, jusqu'à une teneur en humidité inférieure à 15 %, de préférence jusqu'à 11 % ; et lesdits rondins (1) étant ensuite sciés à la cote de madrier souhaitée, la fente longitudinale (3) étant fraisée, à l'issue du processus de séchage, jusqu'à une cote définitive préétablie.

12. Procédé selon la revendication 11, **caractérisé par le fait que**, préalablement au processus de séchage, les rondins (1) sont aplatis sur toute leur longueur, du côté sur lequel la fente longitudinale (3) est pratiquée.

13. Procédé selon la revendication 12, **caractérisé par le fait que** des entailles longitudinales supplémentaires (4, 5), agencées symétriquement, sont pratiquées avec décalage de plus de 90 degrés vis-à-vis de la fente longitudinale (3) gagnant le coeur (2).
